# EUROPÄISCHE PATENTSCHRIFT

(11) **EP 1 136 143 B1**
(45) Veröffentlichungstag und Bekanntmachung des Hinweises auf die Patenterteilung: **01.06.2005**
(21) Anmeldenummer: 01105232.1
(22) Anmeldetag: 03.03.2001
(51) Int. Cl.: B21B 31/10

(54) **Walzenwechselvorrichtung für Walzgerüste, insbesondere Sextowalzgerüste**
Roll changing device for rolling stands, in particular six-high rolling stands
Dispositif de changement de cylindres pour cages de laminoir, en particulier cages de laminoir à six cylindres

(30) Priorität: 16.03.2000 DE 20004856 U
(43) Veröffentlichungstag der Anmeldung: 26.09.2001
(73) Patentinhaber: ACHENBACH BUSCHHÜTTEN GmbH, 57223 Kreuztal (DE)
(72) Erfinder: Barten, Axel, 57078 Siegen (DE); Bohland, Manfred, 57258 Freudenberg (DE); Scheffe, Kurt, 57271 Hilchenbach (DE); Loecker, Heinz, 57399 Kirchhundem (DE)
(74) Vertreter: Pürckhauer, Rolf, Dipl.-Ing.

(56) Entgegenhaltungen:
- EP-A- 0 112 981
- EP-A- 0 908 246
- DE-A- 19 747 013
- PATENT ABSTRACTS OF JAPAN vol. 1996, no. 02, 29. Februar 1996 (1996-02-29) -& JP 07 275910 A (SUMITOMO METAL IND LTD;OTHERS: 01), 24. Oktober 1995 (1995-10-24)
- PATENT ABSTRACTS OF JAPAN vol. 009, no. 042 (M-359), 22. Februar 1985 (1985-02-22) -& JP 59 183912 A (SHIN NIPPON SEITETSU KK;OTHERS: 01), 19. Oktober 1984 (1984-10-19)
- DATABASE WPI Section Ch, Week 197517 Derwent Publications Ltd., London, GB; Class M21, AN 1975-28605W XP002263340 -& SU 433 935 A (STOSHA E A ET AL), 12. November 1974 (1974-11-12)

## Beschreibung

Die Erfindung betrifft eine Walzenwechselvorrichtung für Walzgerüste, insbesondere Sextowalzgerüste, mit einem Walzenwechselwagen, der mit einer Wechselkassette mit Laufschienen für die mit Laufrädern versehenen Einbaustücke der unteren Arbeitswalze und der beiden Zwischenwalzen des Walzensatzes eines Sextowalzgerüstes ausgerüstet ist, wobei die in horizontalen Ebenen paarweise übereinander angeordneten Laufschienen der Wechselkassette beim Walzenwechsel mit entsprechenden Laufschienen für die untere Arbeitswalze und die Zwischenwalzen sowie deren Einbaustücke im Walzgerüst korrespondieren und der Walzenwechselwagen mit Antrieben zum Verfahren der Wechselkassette relativ zum Walzgerüst parallel und quer zur Walzrichtung sowie mit einer Vorrichtung zum Herausziehen der Arbeitswalzen und der Zwischenwalzen aus dem Walzgerüst in die Wechselkassette und zum Einschieben der Walzen aus der Wechselkassette in das Walzgerüst ausgestattet ist.

Der Walzenwechselwagen einer aus der DE 197 47 013 A1 bekannten Walzenwechselvorrichtung dieser Gattung ist mit vier Zangenmanipulatoren zum Herausziehen der beiden Arbeitswalzen und der beiden Zwischenwalzen aus einem Sextowalzgerüst in die Wechselkassette und zum Einschieben der Walzen aus der Wechselkassette in das Walzgerüst ausgestattet. Zum Nachschleifen können die obere Zwischenwalze und die beiden Arbeitswalzen, die zusammen mit den Walzeneinbaustücken aus einem Sextowalzgerüst in die Wechselkassette überführt wurden, mit einem Kran nach oben aus der Wechselkassette herausgenommen werden. Aufgrund der großen Abmessungen der beiden Einbaustücke der unteren Zwischenwalze reicht der Zwischenraum zwischen den fest in das Gerüst der Wechselkassette eingebauten Laufschienen zum Verschieben der beiden Arbeitswalzen und der oberen Zwischenwalze nicht aus, um die untere Zwischenwalze aus der Wechselkassette mit einem Kran nach oben herausheben zu können. Um die Entnahme der unteren Zwischenwalze aus der Wechselkassette zu ermöglichen, ist die untere Zwischenwalze mit den beiden Einbaustücken in einem gesonderten Zwischenrahmen der Wechselkassette gelagert, die zur Freigabe der unteren Zwischenwalze durch einen motorischen Antrieb auf dem Unterwagen der Walzenwechselvorrichtung parallel zur Walzrichtung von dem mit dem Unterwagen verriegelten Zwischenrahmen weggefahren wird, um anschließend die freiliegende untere Zwischenwalze mit den beiden Einbaustücken mit einem Kran aus dem Zwischenrahmen herauszuheben.

Die Konstruktion dieser bekannten Walzenwechselvorrichtung ist sehr aufwendig.

Ausgehend von diesem bekannten Stand der Technik liegt der Erfindung die Aufgabe zugrunde, eine konstruktiv vereinfachte Walzenwechselvorrichtung für Walzgerüste, insbesondere Sextowalzgerüste zu entwickeln.

Diese Aufgabe ist erfindungsgemäß gelöst durch eine Walzenwechselvorrichtung mit den Merkmalen des Patentanspruchs 1.

Die Unteransprüche beinhalten vorteilhafte und zweckmäßige Weiterbildungen der Erfindung.

Die erfindungsgemäße Walzenwechselvorrichtung zeichnet sich durch folgende Vorteile aus:

Der Transportwagen zum Herausziehen der Arbeitswalzen und der Zwischenwalzen aus einem Sextowalzgerüst in die Wechselkassette und zum Einschieben der Walzen aus der Wechselkassette in das Walzgerüst ist mit einem drehbaren Kupplungsknopf ausgestattet, der wahlweise das Ankuppeln der Arbeitswalzen und/oder der Zwischenwalzen an den Transportwagen ermöglicht. Die Ausrüstung der Wechselkassette mit Laufschienen für die Arbeitswalzen und die obere Zwischenwalze einschließlich der Walzeneinbaustücke, die aus dem Verschiebebereich der Walzen herausschwenkbar sind, ermöglicht zur Walzenbearbeitung, z.B. zum Überschleifen, das Herausheben der beiden Arbeitswalzen und der beiden Stützwalzen mit einem Kran nach oben aus der Wechselkassette und das Hereinheben der überschliffenen oder neuen Walzen mit dem Kran in die Wechselkassette. Schließlich kann der Walzenwechselwagen im Einzelbetrieb oder durch Zusammenkuppeln zweier Wagen im Tandembetrieb beim Walzenwechsel eingesetzt werden.

Die erfindungsgemäße Walzenwechselvorrichtung ist nachstehend anhand schematischer Zeichnungsfiguren erläutert, die folgendes darstellen:
- Fig. 1: eine Frontansicht zweier zusammengekuppelter Walzenwechselwagen,
- Fig. 2: eine Seitenansicht eines Walzensatzes mit zwei Arbeitswalzen und zwei Zwischenwalzen und des durch die Wechselkassette des Walzenwechselwagens verfahrbaren Transportwagens für die Walzen, die
- Fign. 3a-3d: eine Frontansicht des Kupplungskopfes des Transportwagens in der Stellung zum Ankuppeln der Zwischenwalzen und der Arbeitswalzen, in einer Zwischenstellung, in der Stellung zum Ankuppeln der Arbeitswalzen und in der Stellung zum Ankuppeln der Zwischenwalzen,
- Fig. 4: eine Frontansicht der Wechselkassette des Walzenwechselwagens,
- Fig. 5: eine vergrößerte Ansicht des Handantriebs zum Schwenken der Laufschienen der Wechselkassette für die obere Zwischenwalze und die Arbeitswalzen,
- Fig. 6: eine Seitenansicht des Walzenwechselwagens ohne dessen Grundrahmen, die
- Fign. 7 und 8: vergrößerte Ansichten der Verriegelungen für die Zwischenwalzen und den Arbeitswalzensatz mit dem Gerüst der Wechselkassette,
- Fig. 9: eine Frontansicht der von ihrem Fahrwerk abgehobenen Wechselkassette,
- Fig. 10: eine vergrößerte Seitenansicht der an dem dem Walzgerüst abgewandten Ende der Wechselkassette schwenkbar angeordneten Laufschienenstücke mit Schwenkantrieb für den Transportwagen der Walzen und
- Fig. 11: eine Draufsicht auf zwei zusammengekuppelte Grundrahmen mit den Fahrwerken der Wechselkassetten.

Die in Fig. 1 dargestellte Walzenwechselvorrichtung für Walzgerüste, insbesondere Sextowalzgerüste besteht aus zwei zusammengekuppelten Walzenwechselwagen 1,1.

Jeder Walzenwechselwagen 1 weist einen auf bodenverlegten Schienen am Walzgerüst parallel zur Walzrichtung a verfahrbaren Grundrahmen 2 mit Antrieb sowie ein auf dem Grundrahmen 2 in Pfeilrichtung b, c quer zur Walzrichtung a verfahrbares, durch einen Hubzylinder 3 angetriebenes Fahrwerk 4 auf (Fign. 6 und 11), auf das eine abhebbare Wechselkassette 5 aufgesetzt ist.

Die Wechselkassette 5 ist mit Laufschienen 6,6; 7,7; 8,8 für die mit Laufrädern 9 versehenen Einbaustücke 10 - 12 der unteren Arbeitswalze 13 sowie der oberen und unteren Zwischenwalze 15, 16 des Walzensatzes eines Sextowalzgerüstes ausgerüstet. Die in horizontalen Ebenen paarweise übereinander angeordneten Laufschienen 6,6; 7,7; 8,8 der Wechselkassette 5 korrespondieren beim Walzenwechsel mit entsprechenden Laufschienen für die Arbeitswalzen und Zwischenwalzen sowie deren Einbaustücke im Walzgerüst.

Jeder Walzenwechselwagen 1 ist mit einem motorisch angetriebenen, auf den Laufschienen 6,6 für die beiden Arbeitswalzen 13, 14 und deren Einbaustücke 10, 17 zwischen zwei Endpositionen durch die Wechselkassette 5 verfahrbaren Transportwagen 18 zum Herausziehen der beiden Arbeitswalzen 13, 14 und der beiden Zwischenwalzen 15, 16 mitsamt deren Einbaustücken 10 - 12, 17 aus einem Sextowalzgerüst in die Wechselkassette 5 und zum Einschieben der Walzen 13 - 16 mit deren Einbaustücken 10 - 12, 17 aus der Wechselkassette 5 in das Walzgerüst ausgerüstet (Fign. 2 und 6).

An der Frontseite 19 des Transportwagens 18 ist eine Kupplung 20 zum wahlweisen Ankuppeln der Arbeitswalzen 13, 14 und/oder der Zwischenwalzen 15, 16 beim Walzenwechsel angebracht.

Die Kupplung 20 des Transportwagens 18 besitzt einen drehbaren Kupplungskopf 21 mit Nocken 23a, 23b, 24a, 24b, 29, 30, die durch Drehen des Kupplungskopfes 21 wahlweise mit entsprechenden Mitnehmern 26, 27; 32, 33 an den Einbaustücken 11, 12 der Zwischenwalzen 15, 16 und/oder den Einbaustücken 10, 17 der Arbeitswalzen 13, 14 auf der dem Walzenantrieb gegenüberliegenden Seite des Walzgerüstes in Eingriff bringbar sind. Der Kupplungskopf 21 weist zwei auf einem äußeren Drehkreis 22 angeordnete, um einen bestimmten Drehwinkel ∝ gegeneinander verdrehte Nockenpaare 23, 24 auf, die durch jeweils zwei diametral gegenüberliegende, mit Abstand auf der Drehachse 25 - 25 des Kupplungskopfes 21 angeordnete Nocken 23a, 23a; 23b, 23b; 24a, 24a; 24b, 24b gebildet werden und mit diametral gegenüberliegenden Mitnehmern 26, 27 an den Einbaustücken 11, 12 der Zwischenwalzen 15, 16 zusammenwirken. Der Kupplungskopf 21 ist mit zwei weiteren auf einem inneren Drehkreis 28 diametral gegenüberliegend angeordneten Nocken 29, 30 versehen, die mit einem Abstand 31 zu den Nockenpaaren 23, 24 auf dem äußeren Drehkreis 22 auf der Drehachse 25 - 25 des Kupplungskopfes 21 angeordnet sind und mit diametral gegenüberliegend angeordneten Mitnehmern 32, 33 an den Einbaustücken 10, 17 der Arbeitswalzen 13, 14 zusammenwirken.

Die verschiedenen Kuppelpositionen des Kupplungskopfes 21 des Transportwagens 18 werden durch die Fign. 3a - 3d verdeutlicht, wobei Fig. 3a die Kuppelposition zum Ankuppeln der Arbeitswalzen 13, 14 und der Zwischenwalzen 15, 16, Fig. 3b eine Zwischenposition, Fig. 3c die Kuppelposition zum Ankuppeln der Arbeitswalzen 13, 14 und Fig. 3d die Kuppelposition des Kupplungskopfes 21 zum Ankuppeln der Zwischenwalzen 15, 16 zeigt.

Für den Transport der einem Sextowalzgerüst mit einem Walzenwechselwagen 1 entnommenen Arbeitswalzen 13, 14 und Zwischenwalzen 15, 16 vom Walzgerüst zum Überschleifen in eine Walzenschleiferei und für den Rücktransport der überschliffenen oder neuen Walzen in der Wechselkassette 5 von der Walzenschleiferei zum Walzgerüst werden die Einbaustücke 11, 12 der oberen und der unteren Zwischenwalze 15, 16 und die Einbaustücke 10 der unteren Arbeitswalze 13 durch Verriegelungen 34, 35 mit dem Kassettengestell 36 in der Wechselkassette 5 gegen Verrutschen gesichert (Fign. 7 und 8).

Für den Transport einer Wechselkassette 5 mit den Arbeitswalzen 13, 14 und den Zwischenwalzen 15, 16 vom Walzgerüst zur Walzenschleiferei wird die Wechselkassette mit einem Kran von ihrem Fahrwerk 4 abgehobenen und auf ein Transportfahrzeug verladen (Fig. 9)

Die in die Wechselkassette 5 eines Walzenwechselwagens 1 eingebauten beiden Laufschienen 6, 6 für die untere Arbeitswalze 13 und deren beiden Einbaustücke 10 sowie die beiden Laufschienen 7, 7 für die obere Zwischenwalze 15 und deren Einbaustücke 11 sind durch durch manuelle Schwenkantriebe 37, die aus einem Hebelgestänge 38, einem Getriebe 39 und einer Handkurbel 40 bestehen, aus dem Verschiebebereich der Arbeitswalzen 13, 14 und der Zwischenwalzen 15, 16 für die Entnahme der zu überschleifenden Walzen aus der Wechselkassette 5 und das Einbringen der überschliffenen Walzen in die Wechselkassette mittels eines Krans nach oben wegschwenkbar und für den Walzenwechsel im Walzgerüst wieder in ihre Horizontalposition zurückschwenkbar (Fign. 4 und 5).

An dem dem Walzgerüst abgewandten Ende 41 der Wechselkassette 5 sind an dem Kassettengestell 36 Laufschienenstücke 42 als Verlängerungen der innerhalb der Wechselkassette befindlichen Laufschienen 6 für den Transportwagen 18 der Walzen 13 - 16 schwenkbar angeordnet. Die Laufschienenstücke 42 sind mittels eines manuellen Schwenkantriebs 43 aus der horizontalen, über das Ende 41 der Wechselkassette 5 vorstehenden Betriebsposition 42a in eine vertikale Ruheposition 42 b in das Kassettengestell 36 einschwenkbar, so daß der Platzbedarf des Walzenwechselwagens 1 für das Abstellen des Wagens bei einer Außerbetriebnahme desselben entsprechend verringert wird (Fign. 6 und 10).

Zwei Walzenwechselwagen 1, 1 sind mittels an den Grundrahmen 2 angebrachter Kupplungen 44 zu einem Tandemwagen miteinander kuppelbar (Fign. 1 und 11).

Mit einem derartigen Tandemwagen kann der Walzenwechsel schneller als mit einem einfachen Walzenwechselwagen durchgeführt werden, da bereits vor dem Walzenwechsel eine Wechselkassette des Tandemwagens mit überschliffenen oder neuen Walzen bestückt werden kann.

## Patentansprüche

1. Walzenwechselvorrichtung für Walzgerüste, insbesondere Sextowalzgerüste, mit einem Walzenwechselwagen (1), der mit einer Wechselkassette (5) mit Laufschienen (6, 7, 8) für die mit Laufrädern (9) versehenen Einbaustücke (10, 11, 12) der unteren Arbeitswalze (13) und der beiden zwischenwalzen (15, 16) des Walzensatzes eine Sextowalzgerüstes ausgerüstet ist, wobei die in horizontalen Ebenen paarweise übereinander angeordneten Laufschienen der Wechselkassette beim Walzenwechsel mit entsprechenden Laufschienen für die untere Arbeitswalze und die Zwischenwalzen sowie deren Einbaustücke im Walzgerüst korrespondieren und der Walzenwechselwagen mit Antrieben zum Verfahren der Wechselkassette relativ zum Walzgerüst parallel und quer zur Walzrichtung sowie mit einer Vorrichtung zum Herausziehen der Arbeitswalzen und der Zwischenwalzen aus dem Walzgerüst in die Wechselkassette und zum Einschieben der Walzen aus der Wechselkassette in das Walzgerüst ausgestattet ist, **gekennzeichnet durch** einen motorisch angetriebenen, auf Schienen (6, 6) zwischen zwei Endpositionen **durch** die Wechselkassette (5) des Walzenwechselwagens (1) verfahrbaren Transportwagen (18) mit einer Kupplung (20) zum wahlweisen Ankuppeln der Arbeitswalzen (13, 14) und/oder der Zwischenwalzen (15, 16) beim Walzenwechsel.

2. Walzenwechselvorrichtung nach Anspruch 1, **dadurch gekennzeichnet, daß** die Kupplung (20) des Transportwagens (18) einen drehbaren Kupplungskopf (21) mit Nocken (23a, 23b, 24a, 24b, 29, 30) aufweist, die durch Drehen des Kupplungskopfes (21) wahlweise mit entsprechenden Mitnehmern (26, 27; 32, 33) an den Einbaustücken (11, 12) der Zwischenwalzen (15, 16) und/oder an den Einbaustücken (10, 17) der Arbeitswalzen (13, 14) in Eingriff bringbar sind.

3. Walzenwechselvorrichtung nach Anspruch 1 und 2, **dadurch gekennzeichnet, daß** der Kupplungskopf (21) zwei auf einem äußeren Drehkreis (22) angeordnete, um einen bestimmten Drehwinkel (α) gegeneinander verdrehte Nockenpaare (23, 24) aufweist, die durch jeweils zwei diametral gegenüberliegende, mit Abstand auf der Drehachse (25-25) des Kupplungskopfes (21) angeordnete Nocken (23a, 23a; 23b, 23b; 24a, 24a; 24b, 24b) gebildet werden und mit diametral gegenüberliegenden Mitnehmern (26, 27) an den Einbaustücken (11, 12) der Zwischenwalzen (15, 16) auf der dem Walzenantrieb gegenüberliegenden Seite des Walzgerüstes zusammenwirken, und daß der Kupplungskopf (21) zwei weitere auf einem inneren Drehkreis (28) diametral gegenüberliegend angeordnete Nocken (29, 30) aufweist, die mit Abstand (31) zu den Nockenpaaren (23, 24) auf dem äußeren Drehkreis (22) auf der Drehachse (25-25) des Kupplungskopfes (21) angeordnet sind und mit diametral gegenüberliegend angeordneten Mitnehmern (32, 33) an den dem Walzenantrieb abgewandten Einbaustücken (10, 17) der Arbeitswalzen (13, 14) zusammenwirken.

4. Walzenwechselvorrichtung nach einem der Ansprüche 1 bis 3, **gekennzeichnet durch** manuelle oder motorische Schwenkantriebe (37) zum Ausschwenken der in die Wechselkassette (5) des Walzenwechselwagens (1) eingebauten Laufschienen (6, 7) für die Walzeneinbaustücke (10, 11) und die Walzen (13-15) aus dem Verschiebebereich der Arbeitswalzen (13, 14) und der Zwischenwalzen (15, 16) für die Entnahme und das Einbringen der Walzen (13-16) mittels eines Hebezeuges aus der und in die Wechselkassette (5) und zum Zurückschwenken der Laufschienen (6, 7) in die Horizontalposition für den Walzenwechsel im Walzgerüst.

5. Walzenwechselvorrichtung nach einem der Ansprüche 1 bis 4, **gekennzeichnet durch** Verriegelungen (34, 35) der von der Wechselkassette (5) aufgenommenen Zwischenwalzen (15, 16) und/oder der Arbeitswalzen (13, 14) über deren Einbaustücke (11, 12; 10) mit dem Kassettengestell (36) für den Transport der Wechselkassette (5) zwischen Walzgerüst und Bearbeitungsstätte für die Walzen (15, 16; 13, 14).

6. Walzenwechselvorrichtung nach einem der Ansprüche 1 bis 5, **gekennzeichnet durch** an dem dem Walzgerüst abgewandten Ende (41) der Wechselkassette (5) schwenkbar angeordnete Laufschienenstücke (42) für den Transportwagen (18) der Walzen (13-16) sowie einen manuellen oder motorischen Schwenkantrieb (43) zum Verschwenken der Schienenstücke (42) aus der horizontalen, über das Ende (41) der Wechselkassette (5) vorstehenden Betriebsposition (42a) in eine Ruheposition (42b) in oder an das Gestell (36) der Wechselkassette (5).

7. Walzenwechselvorrichtung nach einem der Ansprüche 1 bis 6, **dadurch gekennzeichnet, daß** der Walzenwechselwagen (1) einen auf bodenverlegten Schienen am Walzgerüst parallel zur Walzrichtung (a) verfahrbaren Grundrahmen (2) mit einem Antrieb sowie ein auf dem Grundrahmen (2) quer (Pfeilrichtung b, c) zur Walzrichtung (a) verfahrbares Fahrwerk (4) mit einem Antrieb (Hubzylinder 3) aufweist und daß auf das Fahrwerk (4) die abnehmbare Wechselkassette (5) aufgesetzt ist.

8. Walzenwechselvorrichtung nach einem der Ansprüche 1 bis 7, **gekennzeichnet durch** mindestens eine an dem Grundrahmen (2) angeordnete Kupplung (44) zum Zusammenkuppeln zweier Walzenwechselwagen (1, 1) zu einem Tandemwagen.

## Claims

1. Roll changing device for rolling stands, in particular six-high rolling stands, having a roll changing wagon (1), which is fitted with an exchange magazine (5), with running rails (6, 7, 8) for the chocks (10, 11, 12), provided with running wheels (6, 7, 8), of the lower working roll (13) and of the two intermediate rolls (15, 16) of the set of rolls of a six-high rolling stand, the running rails of the exchange magazine, which are disposed in pairs one above the other in horizontal planes, corresponding during roll changing to corresponding running rails in the rolling stand for the lower working roll and the intermediate rolls and the chocks thereof, and the roll changing wagon being fitted with drives for moving the exchange magazine relative to the rolling stand parallel and transversely to the rolling direction, and being fitted with a device for extracting the working rolls and the intermediate rolls from the rolling stand into the exchange magazine and for inserting the rolls from the exchange magazine into the rolling stand, **characterised by** a motor-driven transport wagon (18), which is moveable on rails (6, 6) between two end positions through the exchange magazine (5) of the roll changing wagon (1), with a coupling (20) for optional coupling of the working rolls (13, 14) and/or of the intermediate rolls (15, 16) during roll changing.

2. Roll changing device according to claim 1, **characterised in that** the coupling (20) of the transport wagon (18) has a rotatable coupling head (21) with cams (23a, 23b, 24a, 24b, 29, 30), which can be brought into engagement by rotation of the coupling head (21) optionally with corresponding driving pins (26, 27; 32, 33) on the chocks (11, 12) of the intermediate rolls (15, 16) and/or on the chocks (10, 17) of the working rolls (13, 14).

3. Roll changing device according to claim 1 and 2, **characterised in that** the coupling head (21) has two cam pairs (23, 24), which are disposed on an external turning circle (22) and are rotated relative to each other by a specific angle of rotation (α), said cam pairs being formed by respectively two diametrically oppositely situated cams (23a, 23a; 23b, 23; 24a, 24a; 24b, 24b) which are disposed at a spacing on the axis of rotation (25 - 25) of the coupling head (21), and cooperating with diametrically oppositely situated driving pins (26, 27) on the chocks (11,12) of the intermediate rolls (15, 16) on the side of the rolling stand which is oppositely situated to the roll drive, and **in that** the coupling head (21) has two further cams (29, 30), which are disposed diametrically oppositely situated on an internal turning circle (28), said cam being disposed at a spacing (31) relative to the cam pairs (23, 24) on the external turning circle (22) on the axis of rotation (25 - 25) of the coupling head (21) and cooperating with driving pins (32, 33), which are disposed diametrically oppositely situated, on the chocks (10, 17) of the working rolls (13, 14) which are orientated away from the roll drive.

4. Roll changing device according to one of the claims 1 to 3, **characterised by** manual or motor pivot drives (37) for pivoting out running rails (6, 7), which are incorporated in the exchange magazine (5) of the roll changing wagon (1), for the roll chocks (10, 11) and the rolls (13 - 15) from the displacement region of the working rolls (13, 14) and of the intermediate rolls (15, 16) for the removal and insertion of the rolls (13 - 16) by means of a hoist out of and into the exchange magazine (5) and for pivoting back the running rails (6, 7) into the horizontal position for the roll changing in the rolling stand.

5. Roll changing device according to one of the claims 1 to 4, **characterised by** locks (34, 35) of the intermediate rolls (15, 16) and/or of the working rolls (13, 14) received by the exchange magazine (5) via the chocks (11, 12; 10) thereof to the magazine frame (36) for transport of the exchange magazine (5) between rolling stand and machining station for the rolls (15, 16; 13, 14).

6. Roll changing device according to one of the claims 1 to 5, **characterised by** running rail parts (42), which are disposed pivotably on the end (41) of the exchange magazine (5) which is orientated away from the rolling stand, for the transport wagon (18) of the rolls (13 - 16) and by a manual or motor pivot drive (43) for pivoting the rail parts (42) from the horizontal operating position (42a), projecting beyond the end (41) of the exchange magazine (5), into a non-operating position (42b) in or on the frame (36) of the exchange magazine (5).

7. Roll changing device according to one of the claims 1 to 6, **characterised in that** the roll changing wagon (1) has a base frame (2), which is moveable parallel to the rolling direction (a) on rails which are laid on the base on the rolling stand, with a drive and running gear (4) which is moveable on the base frame (2) transversely (arrow direction b, c) relative to the rolling direction (a), with a drive (lifting cylinder 3), and **in that** the removable exchange magazine (5) is placed on the running gear (4).

8. Roll changing device according to one of the claims 1 to 7, **characterised by** at least one coupling (44), which is disposed on the base frame (2), for coupling together two roll changing wagons (1, 1) to form a tandem wagon.

## Revendications

1. Dispositif de changement de cylindres pour des cages de laminoir, notamment des cages de laminoir sexto, comprenant un chariot (1) de changement de cylindres qui est équipé d'une cassette (5) de changement ayant des rails (6, 7, 8) pour les pièces (10, 11, 12) de montage, munies de roues (9), du cylindre (13) de travail inférieur et des deux cylindres (15, 16) intermédiaires du jeu de cylindres d'une cage de laminoir sexto, les rails superposés par paire dans des plans horizontaux de la cassette de changement correspondant, lors du changement de cylindres, à des rails correspondants pour le cylindre de travail inférieur et les cylindres intermédiaires ainsi que leurs pièces de montage dans la cage de laminoir et le chariot de changement de cylindres étant muni de dispositifs d'entraînement pour déplacer la cassette de changement par rapport à la cage de laminoir parallèlement et transversalement à la direction de laminage, ainsi que d'un dispositif pour retirer les cylindres de travail et les cylindres intermédiaires de la cage de laminoir dans la cassette de changement et pour introduire les cylindres de la cassette de changement dans la cage de laminoir, **caractérisé par** un chariot (18) de transport motorisé pouvant se déplacer sur des rails (6, 6) entre deux positions d'extrémité dans la cassette (5) du chariot (1) de changement de cylindres et muni d'un accouplement (20) pour accouplement au choix des cylindres (13, 14) de travail et/ou des cylindres (15, 16) intermédiaires lors du changement de cylindres.

2. Dispositif de changement de cylindres suivant la revendication 1, **caractérisé en ce que** l'accouplement (20) du chariot (18) de transport comporte une tête (21) d'accouplement tournante ayant des cames (23a, 23b, 24a, 24b, 29, 30) qui, par rotation de la tête (21) d'accouplement, peuvent être mises, au choix, en prise avec des tocs d'entraînement (26, 27, 32, 33) correspondants sur les pièces (11, 12) de montage des cylindres (15, 16) intermédiaires et/ou sur les pièces (10, 17) de montage des cylindres (13, 14) de travail.

3. Dispositif de changement de cylindres suivant la revendication 1 et 2, **caractérisé en ce que** la tête (21) d'accouplement a deux paires (23, 24) de cames disposées sur un cercle (22) extérieur de rotation, décalées l'une par rapport à l'autre d'un certain angle (α) de rotation, et formées par, respectivement, deux cames (23a, 23a ; 23b, 23b ; 24a, 24a ; 24b, 24b) diamétralement opposées à distance sur l'axe (25-25) de rotation de la tête (21) de couplage et coopèrant avec des tocs d'entraînement (26, 27) diamétralement opposés sur les pièces (11, 12) de montage des cylindres (15, 16) intermédiaires du côté de la cage de laminoir qui est opposé à l'entraînement des cylindres et **en ce que** la tête (21) de couplage a deux autres cames (29, 30) qui sont disposées de manière diamétralement opposée sur un cercle (28) intérieur de rotation, qui sont sur l'axe (25-25) de rotation de la tête (21) de couplage en étant à distance (31) des paires (23, 24) de cames sur le cercle (22) extérieur de rotation et qui coopèrent avec des tocs d'entraînement (32, 33) diamétralement opposées sur les pièces (10, 17) de montage, éloignées du l'entraînement des cylindres, des cylindres (13, 14) de travail.

4. Dispositif de changement de cylindres suivant l'une des revendications 1 à 3, **caractérisé par** des entraînements (37) manuels ou motorisés de basculement pour faire basculer les rails (6, 7), montés dans la cassette (5) du chariot (1) de changement de cylindres et destinés aux pièces (10, 11) de montage de cylindres, hors de la zone de déplacement des cylindres (13, 14) de travail et des cylindres (15, 16) intermédiaires pour l'enlèvement et l'introduction des cylindres (13 à 16) au moyen d'un outil de levage hors de la cassette (5) de changement et dans celle-ci et pour faire rebasculer les rails (6, 7) en la position horizontale pour le changement de cylindres dans la cage de laminoir.

5. Dispositif de changement de cylindres suivant l'une des revendications 1 à 4, **caractérisé par** des verrouillages (34, 35) des cylindres (15, 16) intermédiaires et/ou des cylindres (13, 14) de travail reçus par la cassette (5) de changement, par leurs pièces (11, 12, 10) de montage au bâti (36) de la cassette, pour le transport de la cassette (5) de changement entre la cage de laminoir et des ateliers d'usinage des cylindres (15, 16, 13, 14).

6. Dispositif de changement de cylindres suivant l'une des revendications 1 à 5, **caractérisé par** des tronçons (42) de rail montés basculant à l'extrémité (41), éloignée de la cage de laminoir, de la cassette (5) de changement et destinés au chariot (18) de transport des cylindres (13 à 16), ainsi que par un entraînement (43) manuel ou motorisé en basculement pour faire basculer les tronçons (42) de rail de la position (42a) de fonctionnement horizontale en saillie au-delà de l'extrémité (41) de la cassette (5) de changement à une position (42b) de repos dans ou sur le bâti (36) de la cassette (5) de changement.

7. Dispositif de changement de cylindres suivant l'une des revendications 1 à 6, **caractérisé en ce que** le chariot (1) de changement de cylindres a un cadre (2) de base pouvant être déplacé sur des rails posés au sol sur la cage de laminoir parallèlement à la direction (a) de laminage avec un entraînement, ainsi qu'un dispositif (4) de déplacement pouvant être déplacé sur le cadre (2) de base transversalement (direction b, c des flèches) à la direction (a) de laminage par un entraînement (vérin 3 de levage) et **en ce que** la cassette (5) de changement qui peut être enlevée est mise sur le dispositif (4) de déplacement ;

8. Dispositif de changement de cylindres suivant l'une des revendications 1 à 7, **caractérisé par** au moins un accouplement (44) disposé sur le cadre (2) de base et destiné à accoupler deux chariots (1, 1) de changement de cylindres en un chariot tandem.
